# EUROPÄISCHE PATENTSCHRIFT

(11) **EP 4 457 480 B1**
(45) Veröffentlichungstag und Bekanntmachung des Hinweises auf die Patenterteilung: **24.09.2025**
(21) Anmeldenummer: 22843688.7
(22) Anmeldetag: 21.12.2022
(51) Int. Cl.: F41A 19/01

(54) **MUNITIONSÜBERWACHUNGSSYSTEM UND VERFAHREN ZUR MUNITIONSÜBERWACHUNG**
AMMUNITION MONITORING SYSTEM AND METHOD FOR MONITORING AMMUNITION
SYSTÈME DE SURVEILLANCE DE MUNITIONS ET PROCÉDÉ DE SURVEILLANCE DE MUNITIONS

(30) Priorität: 30.12.2021 DE 102021006420
(43) Veröffentlichungstag der Anmeldung: 06.11.2024
(73) Patentinhaber: Luniklabs GmbH, 20354 Hamburg (DE)
(72) Erfinder: KUHS, Marcel Günter, 25746 Heide (DE); OEHM, Tony Alexander, 60486 Frankfurt am Main (DE)
(74) Vertreter: Spachmann, Holger
(86) Internationale Anmeldenummer: PCT/EP2022/087279
(87) Internationale Veröffentlichungsnummer: WO 2023/126278

(56) Entgegenhaltungen:
- WO-A2-2009/151713
- DE-U1- 202013 008 543
- KR-B1- 102 130 961
- KR-B1- 102 185 545
- US-B1- 10 869 159
- BEN GREENZWEIG: "Bullets and Blockchain", 20 September 2016 (2016-09-20), XP002808916, Retrieved from the Internet <URL:https://www.linkedin.com/pulse/bullets-blockchain-benjamin-greenzweig> [retrieved on 20230324]

## Beschreibung

Die Erfindung betrifft ein Munitionsüberwachungssystem mit zumindest einem einer Schusswaffe zuordenbaren Schussabgabesensor und mit einer Schussprotokolleinrichtung, wobei das Munitionsüberwachungssystem dazu ausgebildet ist, mittels des Schussabgabesensors eine Abgabe von zumindest einem Schuss der Schusswaffe, der durch das Abfeuern einer in der Waffe geladenen Patrone erzeugbar ist, als Schussdaten zu erfassen und die erfassten Schussdaten in der Schussprotokolleinrichtung zu speichern.

Daneben betrifft die Erfindung ein Verfahren zur Munitionsüberwachung, wobei Schussdaten über die Abgabe zumindest eines Schusses einer Schusswaffe, der durch das Abfeuern einer in der Waffe geladenen Patrone erzeugt wird, durch zumindest einen der Schusswaffe zugeordneten Schussabgabesensor erfasst und in einer Schussprotokolleinrichtung gespeichert werden.

Das System und das Verfahren dienen insbesondere der Protokollierung und Überwachung einer Munitionsverwendung beim Waffengebrauch, und kann des Weiteren auf allen Ebenen der Herstellung, des Vertriebs und der Verwendung von Munition eingesetzt werden.

### STAND DER TECHNIK

Aus dem Stand der Technik sind bereits Systeme zur Überwachung einer Munitionslogistik bekannt.

So betrifft die WO 2019/023788 A1 ein Verfahren und eine Vorrichtung zur Nachverfolgung von Munitionsverkäufen. Dabei sind einzelne Patronen mit Identifikationscodes wie Barcodes markiert, die bei Übergabestellen in einem Server mit Daten eines Käufers erfasst werden. Somit kann verkaufte Munition einzelnen Käufern zugeordnet werden.

Daneben betrifft die CN 11 32 564 70 A ein Waffenausrüstungssystem und ein diesbezügliches, Blockchain-basiertes Nachverfolgungssystem, in dem Produktions-, Logistik-, Aufbewahrungs-, und Bestellinformation von Waffenteilen und Munition erfasst werden kann. Auch KR102130961B1 offenbart ein Munitionsüberwachungssystem.

Aus dem Stand der Technik fehlen allerdings Lösungen, die die konkrete Munitionsverwendung in einer Schusswaffe, insbesondere ein Unterschlagen von Munition bei einer Munitionsausgabe zum Verschuss und Einsammeln von unverschossenen Patronen betrifft.

Aufgabe der vorliegenden Erfindung ist es, ein Munitionsüberwachungssystem und ein Verfahren zur Munitionsüberwachung zu schaffen, dass die Munitionsverwendung einer Patrone von der Ausgabe an einen Waffenträger zum Verschuss über die Rückgabe unverschossener Patronen lückenlos und nicht-manipulierbar sowie fälschungssicher überwachen kann. Insbesondere soll eine Überwachung einer Patrone bereits ab der Auslieferung durch einen Hersteller oder Händler von Munition erfolgen können.

Diese Aufgabe wird durch ein Munitionsüberwachungssystem, und ein Verfahren zur Munitionsüberwachung nach den unabhängigen Ansprüchen gelöst. Vorteilhafte Ausbildungen der Erfindung sind Gegenstand der Unteransprüche.

### OFFENBARUNG DER ERFINDUNG

Erfindungsgemäß wird ein Munitionsüberwachungssystem mit zumindest einem einer Schusswaffe zuordenbaren Schussabgabesensor und mit einer Schussprotokolleinrichtung vorgeschlagen, wobei das Munitionsüberwachungssystem dazu ausgebildet ist, mittels des Schussabgabesensors eine Abgabe von zumindest einem Schuss der Schusswaffe, der durch das Abfeuern einer in der Waffe geladenen Patrone erzeugbar ist, als Schussdaten zu erfassen und die erfassten Schussdaten in der Schussprotokolleinrichtung zu speichern.

Somit ist der Schussabgabesensor bei bestimmungsgemäßem Gebrauch des Munitionsüberwachungssystems auch tatsächlich der Schusswaffe zugeordnet. Die Schusswaffe an sich ist aber austauschbar und insofern nicht Teil des Munitionsüberwachungssystems. Vielmehr ist der Schussabgabesensor bzw. das Munitionsüberwachungssystem für verschiedene Waffen nutzbar, sodass erfindungsgemäß der Schussabgabesensor grundsätzlich einer Waffe nur zuordenbar ist und erst bei bestimmungsgemäßem Gebrauch des Munitionsüberwachungssystems der entsprechenden Schusswaffe auch zugeordnet wird bzw. ist.

Das Munitionsüberwachungssystem ist somit dazu ausgebildet, insbesondere bei bestimmungsgemäßem Gebrauch jede einzelne durch die Schusswaffe abgefeuerte Patrone bzw. jeden Schuss und insofern auch eine Schussfolge bzw. eine Vielzahl abgefeuerter Patronen zu detektieren und zu protokollieren.

Das Munitionsüberwachungssystem bietet damit die Möglichkeit, das Verschwinden beziehungsweise das unautorisierte Entwenden von Munition lückenlos und nicht-manipulierbar nachzuvollziehen. Dies geschieht durch eine sequentielle Verantwortungsübergabe in Verbindung mit nicht veränderbar gesicherten und verifizierten Sensordaten, welche mit Hilfe einer vorzugsweise Blockchain-basierten Lösung, insbesondere in einer Blockchain, gespeichert werden, welche nur für autorisierte Benutzer zugänglich ist. Somit wird mittels des erfindungsgemäßen Munitionsüberwachungssystems die aktuell gebräuchliche und intransparente Methodik der Munitionsausgabe bzw. Munitionsüberwachung mit Hilfe einer Schießkladde überflüssig gemacht und durch die Nutzung modernster Technologie gegen Missbrauch geschützt. Als Schießkladde bezeichnet man ein Heft oder Buch, in das die ausgegebene und wieder zurückgegebene Munition, ggf. auch Schießergebnisse, eingetragen werden - sozusagen die Buchhaltung des Munitionsausgebers.

Geeignet ist das Munitionsüberwachungssystem insbesondere bei Streit- und Überwachungsstreitkräften sowie Ordnungskräften wie Armee, Polizei und Sicherheitsunternehmen. Daneben sind auch zivile Einsatzgebiete, beispielsweise Schießvereine, Waffenclubs, Waffenhändler und Munitionsdistributoren etc. denkbar. Dabei kann das Munitionsüberwachungssystem bevorzugt auf Schießständen eingesetzt werden, aber auch von Waffen- oder Munitionsherstellern bereitgestellt werden. Das Munitionsüberwachungssystem ist grundsätzlich auf allen Ebenen der Produktion und des Vertriebs von Munition einsetzbar. Insbesondere erhält jede Patrone zumindest bei der Zusammenführung mit einer Schusswaffe, insbesondere bereits ab Herstellung oder Anlieferung, einen digitalen Zwilling in der Schussprotokolleinrichtung, insbesondere in einer Blockchain.

Vorzugsweist ist die Schussprotokolleinrichtung als dezentral verteilte Datenbank wie in einer Blockchain eingerichtet.

Die Erfindung kann somit auch Szenarien erfassen, in welchen die Munition zentral oder dezentral durch Hersteller und/oder Händler erfasst und individuell gekennzeichnet wird. So kann bereits in der Produktionsstätte bei der Produktion einer einzelnen Patrone ein digitaler Zwilling in Form eines Tokens generiert und in der Schussprotokolleinrichtung protokolliert werden.

Insbesondere weist das Munitionsüberwachungssystem eine Mehrzahl von vorzugsweise verschiedenartig, alternativ gleichartig, ausgebildeten Schussabgabesensoren auf, die der Schusswaffe zuordenbar oder zugeordnet sind. In anderen Worten sind vorzugsweise mehrere Sensoren des Munitionsüberwachungssystems der gleichen Schusswaffe zuordenbar bzw. zugeordnet. Dadurch ergibt sich der Vorteil, dass die Detektionsgenauigkeit bezüglich der Schussabgabe weiter verbessert wird.

Vorzugsweise ist vorgesehen, dass zur Erfassung der Schussdaten der zumindest eine Schussabgabesensor, insbesondere mehrere Schussabgabesensoren, an der Schusswaffe montierbar oder montiert ist, insbesondere sind. Dies ermöglicht auf vorteilhafte Weise eine besonders zuverlässige Detektion der Schussabgabe sowie eine verlierersichere Lagerung des Schussabgabesensors bzw. der Schussabgabesensoren.

Vorzugsweise ist der Schussabgabesensor lösbar montiert, sodass er bei Bedarf abmontiert und bei einer anderen Schusswaffe verwendet werden kann. Beispielsweise kann der Schussabgabesensor ausgelegt sein, an einem KeyMod-System einer Handguard (Handschutz) einer Waffe anbringbar zu sein. Dazu eignet sich beispielsweise ein Mount-Rail System, M-Lok Befestigungssystem oder ein MOE Slot System. Insbesondere sind mehrere, vorzugsweise verschiedenartige, Schussabgabesensoren der gleichen Waffe zugeordnet bzw. an dieser montiert, um die Detektionsgenauigkeit weiter zu verbessern.

Alternativ zu der Montage an der Schusswaffe ist auch eine Anordnung des Schussabgabesensors am Körper eines die Schusswaffe bedienende Schützen, beispielsweise als direkt am Körper getragener Sensor (WBAN, Wireless Body Area Network), denkbar. In diesem Fall ist der Schussabgabesensor dazu ausgebildet, den Schuss bzw. die Schussdaten aus der Ferne zu erfassen. Insbesondere wäre dann der Schussabgabesensor nicht der Schusswaffe, sondern dem Schützen zuordenbar bzw. bei bestimmungsgemäßem Gebrauch des Munitionsüberwachungssystems zugeordnet.

Bevorzugt weist der Schussabgabesensor einen Beschleunigungssensor, Vibrationssensor, Positionssensor, Temperatursensor, Gyroskop, Winkelsensor Lagesensor, und/oder Akustiksensor auf, sodass der Schussabgabesensor dazu ausgebildet ist, zumindest die Abgabe des Schusses, insbesondere zumindest die Abgabe einer Schussfolge Schussanzahl, Schussabgabewinkel und/oder Schussabgabeposition, als Schussdaten zu erfassen. Das heißt, der Schussabgabesensor ist bevorzugt als Schussabgabesensorsystem ausgebildet, welches beispielsweise einen Beschleunigungssensor, Akustiksensor und Winkelsensor und insofern hinsichtlich der Erfassung der Schussabgabe mehrere Funktionen aufweist bzw. dazu in der Lage ist, mehrere auf die Schussabgabe hinweisende Parameter synchron zu erfassen. Hierdurch wird auf vorteilhafte Weise eine zuverlässige Detektion der Schussabgabe sichergestellt.

Alternativ ist der Schussabgabesensor als einer der genannten Sensorvarianten ausgebildet und weist insofern nur eine der entsprechenden Funktionen auf. Vorteilhafterweise ist der Schussabgabesensor in diesem Fall technisch unkompliziert ausgebildet und insofern kostengünstig. Vorzugsweise sind dann zur Verbesserung der Detektionsgenauigkeit mehrere Schussabgabesensoren mit jeweils nur einer und zu den übrigen Schussabgabesensoren unterschiedlichen Funktionen vorhanden, die, wie vorstehend bereits beschrieben, der gleichen Schusswaffe zugeordnet sind.

Gemäß einer bevorzugten Weiterbildung weist der Schussabgabesensor zumindest eine Speichereinrichtung zur zumindest temporären Speicherung erfasster Schussdaten auf. Dadurch ergibt sich der Vorteil, dass stets eine zuverlässige Speicherung der erfassten Schussdaten gewährleistet ist, beispielsweise dann, wenn es zu einer Störung oder gar einem Ausfall der Schussprotokolleinrichtung kommt. Die Speichereinrichtung kann als Zwischenspeicher ausgelegt sein, aus welchem die Schussdaten durch die Schussprotokolleinrichtung oder ein zwischengeschaltetes Mobilkommunikationseinrichtung, z.B. eine App auf einem Smartphone, ausgelesen werden können.

Besonders bevorzugt ist die Schussprotokolleinrichtung als Datenserver, insbesondere als cloudbasierter Datenserver, ausgebildet, wobei der Schussabgabesensor dazu ausgebildet ist, die Schussdaten drahtlos oder drahtgebunden an den Datenserver übermittelt. Vorteilhafterweise ist das Munitionsüberwachungssystem dadurch vergleichsweise kostengünstig herstellbar. Für die Übermittlung der Schussdaten kann der Schussabgabesensor eine RFID/NFC-Technologie, Bluetooth, WLAN, Mobilfunk (2G, 3G, 4G, 5G) aber auch eine Kabelverbindung (USB oder ähnliches) nutzen. Für eine Funknetzverbindung eignet sich ein IEEE 802.15.4 Übertragungsprotokoll für ein drahtloses Sensornetz (WSN). Es ist des Weiteren denkbar, dass der Schussabgabesensor in einem Netzwerk einer Vielzahl von Schussabgabesensoren vernetzbar ist, die gegenseitig Schussdaten, beispielsweise über einen Mastersensor, an die Schussprotokolleinrichtung kommunizieren können.

Vorzugsweise ist vorgesehen, dass das Munitionsüberwachungssystem eine Mobilkommunikationseinrichtung aufweist, wobei der Schussabgabesensor drahtlos oder drahtgebunden die Schussdaten an die Mobilkommunikationseinrichtung übermittelt, und dass die Mobilkommunikationseinrichtung die Schussprotokolleinrichtung umfasst oder die Schussdaten drahtlos oder drahtgebunden an die Schussprotokolleinrichtung übermittelt. Vorteilhafterweise wird mit der Mobilkommunikationseinrichtung eine Kommunikationsschnittstelle für einen Benutzer des Munitionsüberwachungssystems bereitgestellt Die Mobilkommunikationseinrichtung kann als App auf einem Smartphone, Tablet, Smartwatch oder ähnlichem ausgeführt sein. Eine Kommunikation kann mittels RFID und NFC-Technologie erfolgen, wobei nachfolgend eine Weiterleitung der Schussdaten über die Mobilkommunikationseinrichtung ins Inter- oder Intranet zwecks Übermittlung an die Schussprotokolleinrichtung erfolgen kann, oder die Mobilkommunikationseinrichtung die Schussprotokolleinrichtung umfasst.

Gemäß einer bevorzugten Weiterbildung ist vorgesehen, dass die Schussprotokolleinrichtung eine Blockchain-Datenstruktur zur Ablage der Schussdaten aufweist. Mittels der Blockchain-Datenstruktur wird auf vorteilhafte Weise die Manipulationssicherheit der Schussdaten sichergestellt. Darüber hinaus handelt es sich hierbei insbesondere aufgrund der Möglichkeit einer dezentral Netzwerkarchitektur um kostengünstige Lösung mit hervorragendem Datenschutz.

Besonders bevorzugt weist die Blockchain-Datenstruktur ein Buchhaltungssystem der Patrone auf, welches eine digitale Kopie der Patrone umfasst und den Zeitraum zumindest ab einer Anlieferung der Patrone, insbesondere ab der Herstellung der Patrone, bis zur Abgabe des Schusses umfasst. Hierdurch wird auf besonders vorteilhafte Weise eine Nachverfolgungsmöglichkeit bezüglich des Verbleibs der Patrone bereitgestellt, durch welche der Verbleib der Patrone zu jedem Zeitpunkt zuverlässig eruierbar und einer verantwortlichen Person zuordenbar ist.

Unter Anlieferung der Patrone ist im Zusammenhang mit der vorliegenden Erfindung der Zeitpunkt der Übergabe der Patrone von dem Hersteller oder einem Lieferanten an einen das erfindungsgemäße Munitionsüberwachungssystem nutzenden Benutzer zu verstehen. In anderen Worten entspricht der Zeitpunkt der Anlieferung dem Beginn der Verwendung des erfindungsgemäßen Munitionsüberwachungssystems.

Insofern ermöglicht die Buchführung insbesondere durch die Erstellung der digitalen Kopie der Patrone eine Lebenszeitprotokollierung der Patrone von dem Zeitpunkt der Verfügbarkeit der Blockchain und der damit einhergehenden Protokollierungsmöglichkeit bis zum Zeitpunkt des Verbrauchs und der damit einhergehenden unwiderruflichen Zerstörung der Patrone durch die Erzeugung des Schusses.

Gemäß einer bevorzugten Weiterbildung weist das Munitionsüberwachungssystem eine Vielzahl von weiteren Schusswaffen zuordenbaren weiteren Schussabgabesensoren auf, wobei mittels der weiteren Schussabgabesensoren Abgaben von Schüssen der weiteren Schusswaffen als Schussdaten erfassbar und in der Schussprotokolleinrichtung speicherbar sind. Insofern sind mit dem Munitionsüberwachungssystem mehrere Schusswaffen gleichzeitig überwachbar, wobei die jeweils erfassten Daten in der gleichen Protokolleinrichtung speicherbar sind. Das Munitionsüberwachungssystem ist somit vorteilhafterweise skalierbar.

Insbesondere ist jeder der weiteren Schusswaffen die gleiche Art und Anzahl an Schussabgabesensoren zuordenbar bzw. bei bestimmungsgemäßem Gebrauch des Munitionsüberwachungssystems zugeordnet. Beispielsweise weist das Munitionsüberwachungssystem für jede weitere Schusswaffe jeweils einen Gyrosensor und jeweils einen Beschleunigungssensor auf. Insofern weist das Munitionsüberwachung vorzugsweise eine Anzahl X an gleichartigen weiteren Schussabgabesensoren auf, von welchen jeweils einer einer weiteren Schusswaffe aus einer Anzahl X an weiteren Schusswaffen zuordenbar bzw. zugeordnet ist.

In einem nebengeordneten Aspekt wird ein Verfahren zur Munitionsüberwachung, insbesondere unter Verwendung eines vorgenannten Munitionsüberwachungssystems vorgeschlagen, wobei Schussdaten über die Abgabe zumindest eines Schusses einer Schusswaffe, der durch das Abfeuern einer in der Waffe geladenen Patrone erzeugt wird, durch zumindest einen der Schusswaffe zugeordneten Schussabgabesensor erfasst und in einer Schussprotokolleinrichtung gespeichert werden. Es ergeben sich die im Vorfeld bereits genannten Vorteile.

Insbesondere werden mittels mehrerer gleichartiger Schussabgabesensoren, die jeweils einer weiteren Schusswaffe zugeordnet sind, Schussdaten mehrerer Schusswaffen erfasst und in der Schussprotokolleinrichtung gespeichert. Insofern werden die erfassten Schussdaten von den Schussabgabesensoren an die Schussprotokolleinrichtung übermittelt und dort gespeichert.

Vorzugsweise ist vorgesehen, dass die Schussdaten Anzahl, Richtung, und/oder Position der Schussabgabe umfassen. Vorteilhafterweise ist dadurch die Schussabgabe besonders zuverlässig detektierbar.

Bevorzugt werden die Schussdaten in einer Blockchain-Datenstruktur gespeichert. Wie vorstehend bereits erwähnt, ermöglicht dies eine manipulationssichere Speicherung der Schussdaten und damit die Möglichkeit einer zuverlässigen Nachverfolgung des Verbleibs der Patrone.

Gemäß einer bevorzugten Weiterbildung ist vorgesehen, dass in der Blockchain-Datenstruktur eine Buchführung der Patrone geführt wird, wobei für die Buchführung eine digitale Kopie, insbesondere ein Token, der Patrone erzeugt wird, und wobei die Buchführung den Zeitraum zumindest ab einer Anlieferung, insbesondere ab der Herstellung, der Patrone bis zur Abgabe des Schusses umfasst. Es ergeben sich die diesbezüglich im Vorfeld bereits genannten Vorteile.

Insbesondere wird die Patrone bei der Buchführung zumindest einem Munitionswallet zugeordnet. Bei dem Munitionswallet handelt es sich im Wesentlichen um einen personalisierten und insofern einem Benutzer eindeutig zuordenbareren digitalen Ablageort (Speicherordner, "Geldbörse") für die Patrone bzw. deren Token. Wird die Patrone von einem Benutzer an einen weiteren übergeben (Verantwortungsübergang), so wird der entsprechende Token von dem Munitionswallet des Benutzers (ursprünglich verantwortliche Person) auf das Munitionswallet des weiteren Benutzers (nunmehr verantwortliche Person) übertragen bzw. diesem zugeordnet. Derartige Transaktionen von einem Munitionswallet in ein anderes Munitionswallet werden von der Blockchain aufgezeichnet. Die Zuordnung zu zumindest einem Munitionswallet und die damit einhergehende eindeutige Zuordnung zu einem Benutzer ermöglicht auf besonders vorteilhafte Weise eine eindeutige Nachvollziehbarkeit der Historie bzw. Herkunft der Patrone.

Vorzugsweise erfolgt die Übermittlung der Schussdaten vom Schussabgabesensor zur Schussprotokolleinrichtung drahtlos oder drahtgebunden über eine Mobilkommunikationseinrichtung. Wie zuvor bereits erwähnt, stellt die Mobilkommunikationseinrichtung eine vorteilhafte Benutzerschnittstelle dar. Es ergeben sich die diesbezüglich bereits genannten Vorteile.

Gemäß einer bevorzugten Weiterbildung ist vorgesehen, dass die Schussprotokolleinrichtung Waffendaten der Schusswaffe aufgezeichnet und die Schussdaten und Waffendaten einander zugeordnet. Unter den Waffendaten ist insbesondere eine individuelle und einzigartige ID der Schusswaffe, die mit dem der Schusswaffe zugeordneten Schussabgabesensor verknüpft ist, zu verstehen. Dadurch ist die Schusswaffe auf vorteilhafte Weise eindeutig identifizierbar. Durch die Zuordnung mit den Schussdaten kann somit eindeutig nachvollzogen werden, welche Schusswaffe die Schussdaten erzeugt hat. Vorzugsweise umfassen die Waffendaten auch eine ID des Benutzers der Schusswaffe, sodass auch klar ist, wer die Schusswaffe bedient bzw. den Schuss erzeugt und somit die Patrone verbraucht hat.

Besonders bevorzugt führt die Schussprotokolleinrichtung einen Integritätstestest eines Verbleibs der Patrone durch. Bei dem Integritätstest handelt es sich im Wesentlichen um einen Soll-Ist-Vergleich des Verbleibs der Patrone bzw. der Patronen, d.h. es wird anhand der in der Blockchain aufgezeichneten Daten ermittelt, wie viele Patronen ursprünglich vorhanden waren und wie viele Patronen davon verschossen wurden. Darauf basierend wird überprüft, ob auch die zu erwartende Anzahl an nicht verschossenen Patronen beispielsweise an ein Depot zurückgegeben wurden oder ob zumindest eine Patrone fehlt, deren Verbleib insofern erst einmal ungeklärt ist. Insofern wird im Rahmen des Integritätstest eine Überprüfung der Historie der Patrone anhand der in der Blockchain aufgezeichneten Daten durchgeführt. Vorteilhafterweise kann dadurch ein etwaiger Verlust bzw. der Verbleib von Patronen zuverlässig aufgeklärt bzw. ermittelt und der dafür verantwortliche Benutzer identifiziert werden.

Es wird darauf hingewiesen, dass das erfindungsgemäße System darüber hinaus zum Tracking, d.h. Nachverfolgung und automatisierten Inventur von sämtlichen militärischen und auch zivilen Ausrüstungsgegenständen, welche sich digital beispielsweise über einen Plombe und/oder einen RFID-Tag, der insbesondere bei einer Anlieferung anbringbar ist, einsetzbar ist. Die elektronische Nachverfolgung kann insbesondere über einen Bewegungs- oder Ortsveränderungssensor, der seine Position beispielsweise absolut via Satellitensystem oder relativ via Mobilfunkortung feststellen kann, und der z.B. über ein Mobilnetz bzw. drahtlos am Internet angeschlossen ist, erfolgen. Daher kann neben einer Munitionsnachverfolgung und Protokollierung auch Ersatzteile für Fahrzeuge, Vorräte, persönliche Ausrüstungsgegenständen etc. nachverfolgt bzw. getrackt werden.

Bisher sind genaue Inventurdaten nur granular und nur an der jeweiligen Kaserne spezifisch verfügbar - bei der Ausweitung des Einsatzes des erfindungsgemäßen System auf weitere zivile oder militärische Güter kann eine Generalplattform für das Beschaffungswesen bereitgestellt werden, welches dem Nutzer eine Übersicht über Inventarbestände an allen Standorten im zivilen und militärischen Bereich bietet.

### ZEICHNUNGEN

Weitere Vorteile ergeben sich aus der beiliegenden Zeichnungsbeschreibung. In den Zeichnungen sind Ausführungsbeispiele der Erfindung dargestellt. Die Zeichnung, die Beschreibung und die Ansprüche enthalten zahlreiche Merkmale in Kombination. Der Fachmann wird die Merkmale zweckmäßigerweise auch einzeln betrachten und zu sinnvollen weiteren Kombinationen zusammenfassen.

Es zeigen:
- Figur 1: eine stark vereinfachte schematische Darstellung eines vorteilhaften Munitionsüberwachungssystems,
- Figur 2: eine beispielhafte Verwendung eines Schussabgabesensors des Munitionsüberwachungssystems bei einer Schusswaffe, und
- Figur 3: ein Flussdiagramm zur beispielhaften Erläuterung eines vorteilhaften Verfahrens zur Munitionsüberwachung unter Verwendung des Munitionsüberwachungssystems.

Figur 1 zeigt in einer stark vereinfachten schematischen Darstellung ein vorteilhaftes Munitionsüberwachungssystem 1. Das Munitionsüberwachungssystem 1 dient dazu bzw. ist dazu ausgebildet, die Munitionsverwendung einer Patrone von der Ausgabe an einen Schusswaffenträger zum Verschuss über die Rückgabe unverschossener Patronen lückenlos, nicht manipulierbar sowie fälschungssicher zu überwachen.

Das Munitionsüberwachungssystem 1 weist zumindest einen Schussabgabesensor 2 auf, der einer Schusswaffe 3 zuordenbar bzw. bei bestimmungsgemäßem Gebrauch des Munitionsüberwachungssystems 1 der Schusswaffe 3 zugeordnet ist. Diese Zuordnung des Schussabgabesensors 2 zu der Schusswaffe 3 ist in Figur 1 beispielhaft anhand eines gestrichelten Pfeils 4 dargestellt. Bei dem in Figur 1 gezeigten Ausführungsbeispiel weist das Munitionsüberwachungssystem 1 drei Schussabgabesensoren 2 auf, die jeweils einer Schusswaffe 3 zugeordnet sind. Insofern ist vorliegend ein erster Schussabgabesensor 2 einer ersten Schusswaffe 3, ein zweiter Schussabgabesensor 2' einer zweiten Schusswaffe 3' und ein dritter Schussabgabesensor 2" einer dritten Schusswaffe 3" zuordenbar bzw. zugeordnet.

Jeder Schussabgabesensor 2 ist dazu ausgebildet, eine Abgabe von zumindest einem Schuss der Schusswaffe 3, der durch das Abfeuern einer in der Schusswaffe 3 geladenen und vorliegend aus Übersichtlichkeitsgründen nicht dargestellten Patrone erzeugbar ist, als Schussdaten zu erfassen. Der Schussabgabesensor 2 weist einen Beschleunigungssensor, Vibrationssensor, Positionssensor, Temperatursensor, Gyroskop, Winkelsensor, Lagesensor und/oder Akustiksensor auf. Insofern ist vorliegend der in Figur 1 dargestellte Schussabgabesensor 2 als Schussabgabesensorsystem 2 zu verstehen, welches insofern eine beliebige Kombination der vorgenannten Sensorvarianten aufweisen kann. Das bedeutet, dass das Schussabgabesensorsystem 2 eine Auswahl der vorgenannten Sensorvarianten aufweist, die alle der gleichen Schusswaffe 3 zugeordnet sind, wie an späterer Stelle anhand von Figur 2 noch näher erläutert wird. Durch die vorteilhafte Kombination mehrerer Sensorvarianten ist das Schussabgabesensorsystem 2 dazu ausgebildet, auch die Abgabe einer Schussfolge, Schussanzahl, einen Schussabgabewinkel und/oder eine Schussabgabeposition als Schussdaten zu erfassen.

Optional weist der Schussabgabesensor 2 eine Montagevorrichtung 5, beispielsweise eine Rastvorrichtung oder Führungsschiene, auf, um den Schussabgabesensor 2 bei bestimmungsgemäßem Gebrauch des Munitionsüberwachungssystems 1 an der Schusswaffe 3 montieren zu können. Diese optionale Montage wird an späterer Stelle anhand von Figur 2 noch näher erläutert.

Des Weiteren weist der Schussabgabesensor 2 zumindest eine Speichereinrichtung 6 zur zumindest temporären Speicherung der erfassten Schussdaten auf. Vorliegend ist die Speichereinrichtung 6 als Zwischenspeicher ausgebildet, aus welchem die erfassten Schussdaten an eine Mobilkommunikationseinrichtung 7 des Munitionsüberwachungssystems 1 übermittelt bzw. von der Mobilkommunikationseinrichtung 7 ausgelesen werden können, wie in Figur 1 beispielhaft anhand von Pfeilen 8 angedeutet ist.

Die Mobilkommunikationseinrichtung 7 dient als vorteilhafte Kommunikationsschnittstelle für einen Benutzer des Munitionsüberwachungssystems 1. Die Mobilkommunikationseinrichtung 7 kann als App auf einem Smartphone, Tablet, einer Smartwatch oder ähnlichem ausgeführt sein. Die Übermittlung der Schussdaten von dem Schussabgabesensor 2 an die Mobilkommunikationseinrichtung 7 erfolgt vorzugsweise drahtlos, beispielsweise mittels RFID oder NFC Technologie, oder alternativ drahtgebunden. Dementsprechend weisen sowohl der Schussabgabesensor 2, als auch die Mobilkommunikationseinrichtung 7 entsprechende Kommunikationsmittel auf.

Das Munitionsüberwachungssystem 1 weist weiterhin eine Schussprotokolleinrichtung 9 auf, in welcher die erfassten Schussdaten speicherbar bzw. protokollierbar sind. Gemäß dem vorliegenden Ausführungsbeispiel werden dazu die erfassten Schussdaten von der Mobilkommunikationseinrichtung 7 drahtlos oder drahtgebunden an die Schussprotokolleinrichtung 9 übertragen, wie in Figur 1 beispielhaft anhand eines weiteren Pfeils 10 dargestellt ist. Alternativ dazu umfasst die Mobilkommunikationseinrichtung 7 selbst die Schussprotokolleinrichtung 9, sodass in diesem Fall die Mobilkommunikationseinrichtung 7 und die Schussprotokolleinrichtung 9 einstückig, ausgebildet sind bzw. als Einheit zu verstehen sind.

Die Schussprotokolleinrichtung 9 ist vorliegend als insbesondere cloudbasierter Datenserver ausgebildet und weist eine Blockchain-Datenstruktur zur Ablage der Schussdaten 9 auf. Die Blockchain-Datenstruktur weist ein Buchhaltungssystem der Patrone auf, welches eine digitale Kopie der Patrone umfasst, und den Zeitraum zumindest ab eine Anlieferung der Patrone, insbesondere ab der Herstellung der Patrone, bis zur Abgabe des Schusses umfasst. Die Buchführung ist insofern eine Lebenszeitprotokollierung der Patrone vom Zeitpunkt der Verfügbarkeit der Blockchain bis zum Verbrauch der Patrone durch Schusserzeugung.

Das Munitionsüberwachungssystem 1 bietet damit die Möglichkeit, das Verschwinden beziehungsweise das unautorisierte Entwenden von Munition lückenlos und nicht-manipulierbar nachzuvollziehen. Dies geschieht durch eine sequentielle Verantwortungsübergabe in Verbindung mit nicht veränderbar gesicherten und verifizierten Schussdaten, die in der Blockchain, gespeichert werden.

Figur 2 zeigt eine beispielhafte Verwendung des Schussabgabesensors 2 bzw. Schussabgabesensorsystems 2 bei der Schusswaffe 3. Insofern ist in Figur 2 der Schussabgabesensor 2 bei bestimmungsgemäßem Gebrauch des Munitionsüberwachungssystems 1 gezeigt. Der Schussabgabesensor 2 bzw. das Schussabgabesensorsystem 2 ist somit der Schusswaffe 3 zugeordnet.

Gemäß dem vorliegenden Ausführungsbeispiel ist der Schussabgabesensor 2 mittels der Montagevorrichtung 5 an der Schusswaffe 3 montiert. Vorliegend weist der Schussabgabesensor 2 bzw. Schussabgabesensorsystem 2 zwei der im Vorfeld bereits genannten Sensorvarianten auf, die jeweils an unterschiedlichen Bereichen der Schusswaffe 3 vorzugsweise lösbar montiert sind. Bei dem in Figur 2 gezeigten Ausführungsbeispiel ist hierbei eine erste der Sensorvarianten, beispielsweise ein Winkelsensor, an einem Lauf 11 der Schusswaffe 3 und eine zweite der Sensorvarianten, beispielsweise ein Kinetiksensor, an einem Griff 12 der Schusswaffe 3 lösbar montiert. Die Sensorvarianten werden dabei vorzugsweise so gesichert, dass sie nur von autorisierten Personen entfernt werden können.

Alternativ zu der Montage an der Schusswaffe 3 ist auch eine Anordnung des Schussabgabesensors 2 am Körper eines die Schusswaffe 3 bedienende Schützen, beispielsweise als direkt am Körper getragener Sensor (WBAN, Wireless Body Area Network) denkbar. In diesem Fall ist der Schussabgabesensor 2 dazu ausgebildet, den Schuss bzw. die Schussdaten aus der Ferne zu erfassen.

Der Schussabgabesensor 2 bzw. das Schussabgabesensorsystem 2 erfasst verschiedene für das Abfeuern eines Schusses exemplarische Parameter, beispielsweise den Rückstoß, welcher beim Abfeuern der Schusswaffe 3 entsteht, und speichert diese erfassten Schussdaten in der Speichereinrichtung 6. Hierbei ist der Schussabgabesensor 2 so ausgebildet, dass er nur detektiert, wenn mit der Schusswaffe 3 auch tatsächlich geschossen wird. Insofern ist der Schussabgabesensor 2 derart ausgebildet, dass etwaige andere äußere Einwirkungen wie Stöße, Schläge o. ä. von den tatsächlichen Schüssen unterschieden werden können, sodass die Detektion des Schusses bzw. der Schüsse nicht verfälscht wird. Optional weist der Schussabgabesensor 2 eine eigene Sim auf oder ist mit einem lokalen Netzwerk verbunden.

Figur 3 zeigt ein Flussdiagramm zur Erläuterung eines vorteilhaften Verfahrens zur Munitionsüberwachung unter Verwendung des zuvor beschriebenen Munitionsüberwachungssystems 1. In anderen Worten wird im Folgenden anhand von Figur 3 der bestimmungsgemäße Gebrauch des Munitionsüberwachungssystems 1 veranschaulicht. Beispielhaft wird dazu der Ablauf einer militärischen Schießübung dargestellt, bei welcher das Munitionsüberwachungssystem 1 zur Vermeidung des Unterschlagens von Munition verwendet wird.

Vorab eine Begriffsdefinition:
- POR: Person of Responsibility (verantwortliche Person)
- Checkpoint: Übergabe der Verantwortlichkeit
- Token: Digitale Kopie einer Patrone

Das Verfahren beginnt mit einem ersten Schritt S1, bei welchem eine Vielzahl von Patronen bzw. Munition angeliefert wird und insofern die Verwendung des zuvor beschriebenen Munitionsüberwachungssystems 1 beginnt.

Beim Anliefern der Munition wird diese zur Einlagerung in ein Munitionslager an einen Lagerleiter POR Tier1 übergeben und von diesem auf Vollständigkeit überprüft, d. h., der Lagerleiter POR Tier1 überprüft, ob genauso viele Patronen angeliefert wurden, wie angegeben. Diese Übergabe der Munition stellt einen Checkpoint dar. Insofern tritt jede Munitionsanlieferung mit Annahme der Lieferung durch den Lagerleiter POR1 in das geschlossenes Erfassungssystem des Munitionsüberwachungssystems 1 ein. Mit der Übergabe bzw. Annahme der Munition wird auch die Verantwortung für die Munition auf den Lagerleiter POR Tier1 übertragen. Der Lagerleiter POR Tier1 steht insofern nunmehr in Verantwortung dafür zu sorgen, dass die Munition entsprechend den Vorgaben in das Munitionslager eingelagert und auch nur an autorisierte Personen ausgegeben wird

Sofern die Munition vollständig ist, wird im Verlauf von Schritt S1 durch den Lagerleiter POR Tier1 die Anzahl der angelieferten Patronen mittels der Mobilkommunikationseinrichtung 7 in das Buchhaltungssystem der Blockchain der Schussprotokolleinrichtung 9 eingetragen. Mit dem Eintragen wird pro Patrone auf der Blockchain ein Token, also eine digitale Kopie der Patrone, erstellt und einem der nunmehr für die Munition verantwortlichen Person, vorliegend der Lagerleiter POR Tier1, zugeordneten Munitionswallet zugeordnet bzw. der Token wird in diesem Munitionswallet gespeichert.

Der Schritt S1 betrifft somit die initiale Protokollierung der Munition auf der Blockchain. Dabei wird repräsentativ für jede Patrone der Munitionslieferung ein Token auf der Blockchain erstellt, welcher mit der Verifikation der Munitionslieferung in das Munitionswallet der nunmehr verantwortlichen POR, vorliegend POR Tier1, transferiert wird. Die Übergabe kann anhand der auf der Blockchain gespeicherten Daten bzw. mittels des Buchhaltungssystems jederzeit nachvollzogen werden. Solange sich der Token im Munitionswallet einer POR befindet, steht diese Personen in der persönlichen Verantwortung und auch nur diese Person darf zu diesem Zeitpunkt über die Munition verfügen können. Durch die Tokenisierung der Munition wird gewährleistet, dass später bei Gebrauch jede Patrone einzeln getrackt werden kann.

Optional kann das Verfahren auch in einem dem Schritt S1 vorgelagerten Schritt S0 beginnen. Der optionale Schritt S0 betrifft nicht die Anlieferung der im Vorfeld bereits hergestellten Munition, sondern die Herstellung direkt. Insofern wird das Munitionsüberwachungssystem 1 mit dem optionalen Schritt S0 bereits bei der Herstellung der Patrone bei dem Hersteller genutzt bzw. ist bereits zum Zeitpunkt der Herstellung der Munition verfügbar. In diesem Fall wird bereits bei der Herstellung, beispielsweise bei der Verpackung der Patrone, der entsprechende Token in der Blockchain erstellt und dem Munitionswallet der in diesem Moment verantwortlichen Person, beispielsweise der Hersteller POR Tier0, zugeordnet. Bei der Auslieferung bzw. Anlieferung der Munition in Schritt S1 werden dann entsprechend viele Token in das Munitionswallet des Lagerleiters POR Tier1 übertragen.

In einem sich an Schritt S1 anschließenden nächsten Schritt S2 wird die Munition oder zumindest ein Teil davon von dem Lagerleiter POR Tier1 an einen Übungsleiter POR Tier2 zum Zwecke einer Schießübung übergeben, wobei die Verantwortlichkeit für die übergebene Munition an den Übungsleiter POR Tier2 übergeht. Der Übungsleiter POR Tier2 zählt die übergebene Munition und bestätigt mittels einer entsprechenden Eingabe in der Mobilkommunikationseinrichtung 7 die Anzahl und Übergabe der Patronen. Diese Übergabe stellt einen weiteren Checkpoint dar, der ebenfalls auf der Blockchain gespeichert wird. Die entsprechenden Token werden erneut übertragen, diesmal von dem Munitionswallet des Lagerleiters POR Tier1 in das Munitionswallet des Übungsleiters POR Tier2.

Insofern wird in Schritt S2 die weitere Übergabe ebenfalls mittels der Mobilkommunikationseinrichtung 7 in das Buchhaltungssystem der Blockchain eingetragen bzw. von diesem erfasst und konsekutiv als Transaktion auf der Blockchain hinterlegt. Insofern kann auch diese Übergabee jederzeit, insbesondere über die Mobilkommunikationseinrichtung 7, nachvollzogen werden.

In einem darauffolgenden Schritt S3 wird die Munition zum Zwecke der Durchführung der Schießübung von dem Übungsleiter POR Tier2 an zumindest einen Soldaten POR Tier3 übergeben. Diese Übergabe stellt einen weiteren Checkpoint dar, der ebenfalls auf der Blockchain registriert wird. Der Übungsleiter POR Tier2 besitzt vorzugsweise einen singleaccess zu der Mobilkommunikationseinrichtung 7 und trägt in dieser die Anzahl, die Art und die Person ein, an welche die Munition für die Schießübung ausgehändigt wird. Ab diesem Zeitpunkt ist die Person, vorliegend zumindest ein Soldat POR Tier3, an welchen die Munition ausgehändigt wurde, die verantwortliche Person für diese Munition, sodass die entsprechenden Tokens von dem Munitionswallet des Übungsleiters POR Tier2 an das Munitionswallet des Soldaten POR Tier3 übertragen werden.

Dabei werden weiterhin Waffendaten der Schusswaffe 3, die der Soldat POR Tier3 verwendet, registriert. Bei den Waffendaten handelt es sich insbesondere um den Waffentyp, eine Waffenseriennummer und/oder eine Personen ID des Soldaten POR Tier3. Die entsprechenden Waffendaten sind mit dem an der Schusswaffe 3 montierten Schussabgabesensor 2 verknüpft und können zur Registrierung, beispielsweise mittels der Mobilkommunikationseinrichtung 7, eingescannt werden, sodass kein zusätzlicher manueller Aufwand zu Erfassung der Waffendaten notwendig ist.

Der Schussabgabesensor 2 erfasst jeden bei der Schießübung getätigten Schuss als Schussdaten und speichert diese in seinem Zwischenspeicher 6. Wie zuvor bereits erwähnt, ist der Schussabgabesensor 2 dabei derart ausgebildet, dass ein Schuss eindeutig von jeglichen anderen äußeren Einwirkungen unterscheidbar ist. Insbesondere ist der Schussabgabesensor 2 derart ausgebildet, dass er präzise dokumentieren kann, wann, wie oft und wo die entsprechend zugeordnete Schusswaffe 3 abgefeuert wurde. Insbesondere wird dabei jeder abgegebene Schuss einzeln aufgezeichnet, mit Uhrzeit, Standort und Richtung.

Insbesondere nehmen in Schritt S3 mehrere Soldaten, also mehrere POR Tier3, an der Schießübung teil. Hierbei ist an jeder Schusswaffe 3 der teilnehmenden Soldaten POR Tier3 ein der jeweiligen Schusswaffe 3 eindeutig zuordenbarer Schussabgabesensor 2 montiert. Des Weiteren sind die Munitionswallets der Soldaten POR Tier3 unmittelbar mit dem entsprechenden Schussabgabesensor 2 verknüpft, welcher insbesondere über die Waffenseriennummer und Personen ID dem jeweiligen Soldaten POR Tier3 fest zugeordnet werden kann.

In einem darauffolgenden Schritt S4 wird die während der Schießübung in Schritt S3 nicht verbrauchte Munition von dem Soldaten POR Tier3 an den Übungsleiter POR Tier2 zurückgegeben. Dabei wird der dem Soldaten POR Tier3 entsprechend zugeordnete Schussabgabesensor 2 vorzugsweise drahtlos, beispielsweise mittels NFC/RFID, von der Mobilkommunikationseinrichtung 7 ausgelesen und die entsprechenden Schussdaten an die Schussprotokolleinrichtung 9 bzw. deren Blockchain übermittelt. Dabei werden die ausgelesenen Schussdaten zusammen mit den Waffendaten auf der Blockchain gespeichert und die Schussdaten und die Waffendaten einander zugeordnet. Anhand der Schussdaten wird dabei ermittelt, wie viele Patronen verschossen wurden.

Für jede verschossene Patrone wird ein Token in dem Munitionswallet des Soldaten POR Tier3 zerstört. Das bedeutet, ein Smart Contract führt eine Funktion aus, die die entsprechende Anzahl an Token verbrennt. Bei dieser Funktion werden die Token an ein Blacklist-Munitionswallet versendet, welches es unmöglich macht, den Zugriff auf diese Token wiederzuerlangen. Die Token sind also aus dem geschlossenen System unwiederbringlich verschwunden, genauso wie es auch die real abgefeuerten Patronen sind.

Die restliche, also nicht verschossene, Munition wiederum wird, wie vorstehend bereits erwähnt, an den Übungsleiter POR Tier2 zurückgegeben, wobei die entsprechende Anzahl an zurückgegebenen Patronen mittels der Mobilkommunikationseinrichtung 7 in das Buchhaltungssystem der Blockchain eingetragen wird. Dieser Vorgang stellt einen weiteren Checkpoint dar, der mittels der Mobilkommunikationseinrichtung 7 erfasst und auf der Blockchain hinterlegt wird. Hierbei werden die verbleibenden und insofern nicht verbrauchte Patronen repräsentierenden Token vom Munitionswallet des Soldaten POR Tier3 auf das Munitionswallet des Übungsleiters POR Tier2 zurück übertragen. Somit befinden sich am Ende der Schießübung keine Tokens mehr im Munitionswallet des Soldaten POR Tier3. Sie wurden entweder zerstört, weil alle Patronen verschossen wurden, oder an den Übungsleiter POR Tier2 mit der Rückgabe der übrigen Patronen zurücktransferiert.

Somit wird in Schritt S4 nach Beendigung der Übung die Schusswaffe 3 mit dem Schussabgabesensor 2 wieder bei dem Übungsleiter POR Tier2 vorgezeigt und der Schussabgabesensor 2 wird mitsamt allen gesammelten Schussdaten mit der Blockchain-basierenden Datenbank synchronisiert und validiert. Die Schussdaten sind von allen autorisierten Entitäten mit Hilfe der Mobilkommunikationseinrichtung 7 einsehbar. Wenn bei der Rückgabe der übrigen Munition eine Abweichung der ausgegebenen und der verschossen bzw. zurückgegebenen Munition vorliegt, d.h. ein Delta zwischen dieser und der Anzahl an Token im Munitionswallet vorhanden ist, so muss sich der Soldat POR Tier3, welcher die Schüsse abgegeben hat, gegenüber dem Übungsleiter POR Tier2 rechtfertigen und trägt die entsprechende Verantwortung für potentielle Verluste/ Diskrepanzen der eingetragenen und registrierten tatsächlich verschossenen Munition.

Mit dem Synchronisieren werden die gesammelten Schussdaten insbesondere als eine einzelne Datei drahtlos, beispielsweise mittels NFC oder RIFD, an die Mobilkommunikationseinrichtung 7 übertragen. Hier wird unmittelbar eine Transaktion ausgelöst, welche diese Datei auf der Blockchain hinterlegt und die Token, welche die Patronen repräsentieren, die tatsächlich abgefeuert wurden, werden an das Blacklist-Munitionswallet transferiert, aus welchem die Token nicht mehr entnommen werden können. Somit ist eine einmalig abgefeuerte Patrone permanent irreversibel dokumentiert. Mit der Rückgabe der restlichen Patronen trägt der Übungsleiter POR Tier2 die Anzahl der Patronen, die er zurückerhält, in die Mobilkommunikationseinrichtung 7 ein. Dies wird ebenfalls auf der Blockchain hinterlegt und zusammen mit der Anzahl der ausgegebenen und verschossenen Patronen verrechnet, um ein mögliches Delta zu ermitteln. Die Tokens der zurückerhaltenen Patronen werden dann wieder in Munitionswallet der POR Tier2 übertragen. Insofern führt die Schussprotokolleinrichtung 9 mittels den auf der Blockchain gespeicherten Daten einen Integritätstest eines Verbleibs der Patronen durch.

In einem letzten Schritt S5 wird die zuvor in Schritt S4 an den Übungsleiter POR Tier2 zurückgegebene Restmunition an den Lagerleiter POR Tier 1 zurückgegeben und in dem Munitionslager eingelagert. Nach Verifizierung durch den Lagerleiter POR Tier1 und einem entsprechenden Eintrag in das Buchhaltungssystem, vorzugsweise mittels der Mobilkommunikationseinrichtung 7, werden die entsprechenden Token vom Munitionswallet des Übungsleiters POR Tier2 wieder in das Munitionswallet des Lagerleiters POR Tier1 übertragen. Auch diese Übergabe stellt einen Checkpoint dar, der mittels der Mobilkommunikationseinrichtung 7 erfasst und auf der Blockchain abgespeichert wird.

Somit befindet sich am Ende die nicht verwendete Munition wieder in Munitionslager unter der Verantwortung des Lagerleiters POR Tier1 und die entsprechenden Token in dessen Munitionswallet.

Mittels des vorstehend beschriebenen vorteilhaften Verfahrens zur Munitionsüberwachung unter Verwendung des vorteilhaften Munitionsüberwachungssystems 1, welches aus mehreren Checkpoints an allen relevanten Munitionsübergabeorten und unveränderlichen Sensordaten besteht, ist es möglich, falls Munition abhandenkommt, den exakten Ort und die verantwortliche Person ausfindig zu machen.

Auf der Blockchain der Schussprotokolleinrichtung 9 werden die Schussdaten gespeichert, welche durch den Schussabgabesensor 2 gesammelt wurden. Auf der Blockchain wird jede Patrone als einzelner Token repräsentiert, sodass der aktuelle Bestand präzise protokolliert werden kann. Nach dem Verschießen einer Patrone ist ein entsprechender Token eindeutig einem Schussabgabesensor 2 zuordenbar, für den die entsprechende Schusswaffe 3 und Person, die diese bedient, hinterlegt wird.

Auf der Blockchain hat jede Entität, welche Munition weitergibt oder verwendet ein eigenes Munitionswallet. Diesen Munitionswallets wird eine bestimmte Anzahl an Patronen zugeordnet, welche der Anzahl der Patronen entspricht, welche sich in diesem Moment im Verantwortungsbereich dieser Entität befinden. Die Übergabe von Munition, welche auf der Blockchain mittels Transaktionen von einem Wallet in ein anderes Wallet abgebildet werden, werden durch Full Nodes der Blockchain verifiziert.

Nach Auslesen der der Schussdaten an der Mobilkommunikationseinrichtung 7 werden die Schussdaten auf der Blockchain hinterlegt und die entsprechenden Token auf das Blacklist-Munitionswallet verschoben, welches alle durchgeführten Schüsse dokumentiert und verbrauchte Munition bzw. Token aus dem System entfernt, jedoch die Daten für spätere Überprüfungen erhält. Alternativ können verbrauchte Token permanent aus dem System durch sogenanntes Verbrennen (Burning) entfernt werden, wodurch jedoch die entsprechenden Daten verloren gehen. Der Zugriff der Mobilkommunikationseinrichtung 7 erfolgt mittels Light Nodes, hier können neue Transaktionen auf der Blockchain angestoßen werden.

Insofern ermöglicht die Blockchain des vorteilhaften Munitionsüberwachungssystems 1 eine nicht-manipulierbare Lebenszeitprotokollierung von Munition, wobei einzelne Zeitpunkte einer Verantwortungsübergabe der Munition stets zuverlässig nachvollziehbar sind. Die Blockchain kann nach Wahl der verantwortlichen Partei weiteren autorisierten Entitäten zugänglich gemacht werden.

## Patentansprüche

1. Munitionsüberwachungssystem (1) mit zumindest einem einer Schusswaffe (3) zuordenbaren Schussabgabesensor (2) und mit einer Schussprotokolleinrichtung (9), wobei das Munitionsüberwachungssystem (1) dazu ausgebildet ist, mittels des Schussabgabesensors (2) eine Abgabe von zumindest einem Schuss der Schusswaffe (3), der durch das Abfeuern einer in der Waffe geladenen Patrone erzeugbar ist, als Schussdaten zu erfassen und die erfassten Schussdaten in der Schussprotokolleinrichtung (9) zu speichern, wobei die Schussprotokolleinrichtung (9) eine Blockchain-Datenstruktur zur Ablage der Schussdaten aufweist, wobei die Blockchain-Datenstruktur ein Buchhaltungssystem der Patrone aufweist, welches eine digitale Kopie der Patrone umfasst und den Zeitraum zumindest ab einer Anlieferung der Patrone, insbesondere ab der Herstellung der Patrone, bis zur Abgabe des Schusses umfasst, wobei unter Verwendung der Blockchain-Datenstruktur ein tatsächlicher Verbrauch der Patrone anhand der Schussdaten ermittelbar und durch unwiderruflichen Transfer der digitalen Kopie der Patrone in ein Blacklist-Munitionswallet fälschungssicher protokollierbar ist.

2. Munitionsüberwachungssystem nach Anspruch 1, **dadurch gekennzeichnet, dass** zur Erfassung der Schussdaten der zumindest eine Schussabgabesensor (2), insbesondere mehrere Schussabgabesensoren (2), an der Schusswaffe (3) montierbar oder montiert ist, insbesondere sind.

3. Munitionsüberwachungssystem nach einem der vorgenannten Ansprüche, **dadurch gekennzeichnet, dass** der Schussabgabesensor (2) einen Beschleunigungssensor, Vibrationssensor, Positionssensor, Temperatursensor, Gyroskop, Winkelsensor Lagesensor, und/oder Akustiksensor aufweist, sodass der Schussabgabesensor dazu ausgebildet ist, zumindest die Abgabe des Schusses, insbesondere zumindest die Abgabe einer Schussfolge Schussanzahl, Schussabgabewinkel und/oder Schussabgabeposition, als Schussdaten zu erfassen.

4. Munitionsüberwachungssystem nach einem der vorgenannten Ansprüche, **dadurch gekennzeichnet, dass** der Schussabgabesensor (2) zumindest eine Speichereinrichtung (6) zur zumindest temporären Speicherung erfasster Schussdaten aufweist.

5. Munitionsüberwachungssystem nach einem der vorgenannten Ansprüche, **dadurch gekennzeichnet, dass** die Schussprotokolleinrichtung (9) als Datenserver, insbesondere als cloudbasierter Datenserver, ausgebildet ist, wobei der Schussabgabesensor (2) dazu ausgebildet ist, die Schussdaten drahtlos oder drahtgebunden an den Datenserver übermittelt.

6. Munitionsüberwachungssystem nach einem der vorhergehenden Ansprüche, **dadurch gekennzeichnet, dass** das Munitionsüberwachungssystem (1) eine Mobilkommunikationseinrichtung (7) aufweist, wobei der Schussabgabesensor (2) drahtlos oder drahtgebunden die Schussdaten an die Mobilkommunikationseinrichtung (7) übermittelt, und dass die Mobilkommunikationseinrichtung (7) die Schussprotokolleinrichtung (9) umfasst oder die Schussdaten drahtlos oder drahtgebunden an die Schussprotokolleinrichtung (9) übermittelt.

7. Munitionsüberwachungssystem nach einem der vorgenannten Ansprüche, **dadurch gekennzeichnet, dass** das Munitionsüberwachungssystem (1) eine Vielzahl von weiteren Schusswaffen (3, 3', 3") zuordenbaren weiteren Schussabgabesensoren (2, 2', 2") aufweist, wobei mittels der weiteren Schussabgabesensoren (2, 2', 2") Abgaben von Schüssen der weiteren Schusswaffen (3, 3', 3") als Schussdaten erfassbar und in der Schussprotokolleinrichtung (9) speicherbar sind.

8. Verfahren zur Munitionsüberwachung, insbesondere unter Verwendung eines Munitionsüberwachungssystems (1) nach einem der vorgenannten Ansprüche, wobei Schussdaten über die Abgabe zumindest eines Schusses einer Schusswaffe (3), der durch das Abfeuern einer in der Waffe geladenen Patrone erzeugt wird, durch zumindest einen der Schusswaffe (3) zugeordneten Schussabgabesensor (2) erfasst und in einer Schussprotokolleinrichtung (neu) gespeichert werden, **dadurch gekennzeichnet, dass** die Schussdaten in einer Blockchain-Datenstruktur gespeichert werden, wobei in der Blockchain-Datenstruktur eine Buchführung der Patrone geführt wird, wobei für die Buchführung eine digitale Kopie der Patrone erzeugt wird, und wobei die Buchführung den Zeitraum zumindest ab einer Anlieferung, insbesondere ab der Herstellung, der Patrone bis zur Abgabe des Schusses umfasst, wobei unter Verwendung der Blockchain-Datenstruktur ein tatsächlicher Verbrauch der Patrone anhand der Schussdaten ermittelt und durch unwiderruflichen Transfer der digitalen Kopie der Patrone in ein Blacklist-Munitionswallet fälschungssicher protokolliert wird.

9. Verfahren nach Anspruch 8, **dadurch gekennzeichnet, dass** die Schussdaten Anzahl, Richtung, und/oder Position der Schussabgabe umfassen.

10. Verfahren nach Anspruch8 oder 9, **dadurch gekennzeichnet, dass** die Patrone bei der Buchführung zumindest einem Munitionswallet zugeordnet wird.

11. Verfahren nach einem der Ansprüche 8 bis 10, **dadurch gekennzeichnet, dass** die Übermittlung der Schussdaten vom Schussabgabesensor (2) zur Schussprotokolleinrichtung (9) drahtlos oder drahtgebunden über eine Mobilkommunikationseinrichtung (7) erfolgt.

12. Verfahren nach einem der Ansprüche 8 bis 11, **dadurch gekennzeichnet, dass** die Schussprotokolleinrichtung (9) Waffendaten der Schusswaffe (3) aufzeichnet und die Schussdaten und die Waffendaten einander zuordnet.

13. Verfahren nach einem der Ansprüche 8 bis 12, **dadurch gekennzeichnet, dass** die Schussprotokolleinrichtung (9) einen Integritätstestest eines Verbleibs der Patrone durchführt.

## Claims

1. An ammunition monitoring system (1) with at least one fired-shot sensor (2) assignable to a firearm (3) and with a shooting log device (9), wherein the ammunition monitoring system (1) is designed to record as shooting data, by means of the fired-shot sensor (2), the firing of at least one shot from the firearm (3), achievable by the discharge of a cartridge loaded into the firearm, and to store the recorded shooting data in the shooting log device (9), whereby the shooting log device (9) has a blockchain data structure for filing of the shooting data, wherein the blockchain data structure has an accounting system for the cartridge which comprises a digital copy of the cartridge and covers the period at least from delivery, in particular from manufacture of the cartridge, to the shot being fired, wherein actual expending of the cartridge is determinable using the blockchain data structure based on shooting data and is loggable by irrevocable transfer of the digital copy of the cartridge into a blacklist ammunition wallet in tamper-proof manner.

2. The ammunition monitoring system according to claim 1, **characterized in that** for recording of the shooting data the at least one fired-shot sensor (2), in particular several fired-shot sensors (2), is, in particular are, mountable on or mounted on the firearm (3).

3. The ammunition monitoring system according to any of the above claims, **characterized in that** the fired-shot sensor (2) has an acceleration sensor, a vibration sensor, a position sensor, a temperature sensor, a gyroscope, an angle sensor, an orientation sensor and/or an acoustic sensor, such that the fired-shot sensor is designed to record as shooting data at least the firing of the shot, in particular at least the firing of a sequence of shots, a number of shots, a firing angle and/or a firing position.

4. The ammunition monitoring system according to any of the above claims, **characterized in that** the fired-shot sensor (2) has at least one storage device (6) for at least temporary storage of the recorded shooting data.

5. The ammunition monitoring system according to any of the above claims, **characterized in that** the shooting log device (9) is designed as a data server, in particular as a cloud-based data server, wherein the fired-shot sensor (2) is designed to transmit the shooting data to the data server in wireless or wired manner.

6. The ammunition monitoring system according to any of the preceding claims, **characterized in that** the ammunition monitoring system (1) has a mobile communication device (7), wherein the fired-shot sensor (2) transmits the shooting data to the mobile communication device (7) in wireless or wired manner, and that the mobile communication device (7) comprises the shooting log device (9) or transmits the shooting data to the shooting log device (9) in wireless or wired manner.

7. The ammunition monitoring system according to any of the above claims, **characterized in that** the ammunition monitoring system (1) has a plurality of further fired-shot sensors (2, 2', 2") assignable to further firearms (3, 3', 3"), wherein the firing of shots from the further firearms (3, 3', 3") is recordable as shooting data by means of the further fired-shot sensors (2, 2', 2") and storable in the shooting log device (9).

8. A method for ammunition monitoring, in particular using an ammunition monitoring system (1) according to any of the above claims, wherein shooting data on the firing of at least one shot from a firearm (3), achieved by the firing of a cartridge loaded into the firearm, is recorded by at least one fired-shot sensor (2) assigned to the firearm (3) and stored in a shooting log device (9), **characterized in that** the shooting data is stored in a blockchain data structure, wherein accounting for the cartridge is conducted in the blockchain data structure, wherein a digital copy of the cartridge is generated for accounting purposes, and wherein accounting covers the period at least from delivery, in particular from manufacture of the cartridge, to the shot being fired, wherein actual expending of the cartridge is determined using the blockchain data structure based on the shooting data and is logged by irrevocable transfer of the digital copy of the cartridge into a blacklist ammunition wallet in tamper-proof manner.

9. The method according to claim 8, **characterized in that** the shooting data comprises the number, direction and/or position of the shot(s) fired.

10. The method according to claim 8 or 9, **characterized in that** the cartridge is assigned to at least one ammunition wallet for accounting purposes.

11. The method according to one of claims 8 to 10, **characterized in that** the shooting data is transmitted from the fired-shot sensor (2) to the shooting log device (9) in wireless or wired manner using a mobile communication device (7).

12. The method according to one of claims 8 to 11, **characterized in that** the shooting log device (9) records firearm data of the firearm (3) and assigns the shooting data and the firearm data to one another.

13. The method according to one of claims 8 to 12, **characterized in that** the shooting log device (9) performs an integrity test on the location of the cartridge.

## Revendications

1. Système de surveillance de munitions (1) avec au moins un capteur de tir (2) associable à une arme à feu (3) et avec un dispositif de documentation des tirs (9), sachant que le système de surveillance de munitions (1) est conçu pour acquérir comme données de tir, au moyen du capteur de tir (2), un départ d'au moins un coup de feu par l'arme à feu (3) qui peut être généré par la décharge d'une cartouche chargée dans l'arme, et pour enregistrer les données de tir acquises dans le dispositif de documentation des tirs (9), **sachant que** le dispositif de documentation des tirs (9) présente une structure de données de type blockchain pour archiver les données de tir, sachant que la structure de données blockchain présente un système de comptabilité de la cartouche qui comprend une copie numérique de la cartouche et la période au moins depuis une livraison de la cartouche, notamment depuis la fabrication de la cartouche jusqu'au départ du coup de feu, sachant que par le biais de l'utilisation de la structure de données blockchain, une consommation réelle de la cartouche peut être déterminée au moyen des données de tirs et peut être documentée de manière infalsifiable au moyen du transfert irréversible de la copie numérique de la cartouche dans un portefeuille de munitions utilisées.

2. Système de surveillance de munitions selon la revendication 1, **caractérisé en ce que** pour l'acquisition des données de tir, ledit au moins un capteur de tir (2), notamment plusieurs capteurs de tir (2) peuvent être montés ou sont notamment montés sur l'arme à feu (3).

3. Système de surveillance de munitions selon l'une des revendications précédentes, **caractérisé en ce que** le capteur de tir (2) présente un capteur d'accélération, un capteur de vibration, un capteur de déplacement, un capteur de température, un gyroscope, un capteur d'angle, un capteur de position, et/ou un capteur acoustique de sorte que le capteur de tir est conçu pour acquérir, sous forme de données de tir, au moins le départ du coup de feu, notamment au moins le départ d'une suite de coups de feu, le nombre de tirs, l'angle de tir et/ou la position de tir.

4. Système de surveillance de munitions selon l'une des revendications précédentes, **caractérisé en ce que** le capteur de tir (2) présente au moins un dispositif de stockage (6) pour le stockage au moins temporaire des données de tir acquises.

5. Système de surveillance de munitions selon l'une des revendications précédentes, **caractérisé en ce que** le dispositif de documentation des tirs (9) est conçu sous forme de serveur de données, notamment de serveur de données dans le cloud, sachant que le capteur de tir (2) est conçu pour transmettre les données de tir sans fil ou de manière filaire au serveur de données.

6. Système de surveillance de munitions selon l'une des revendications précédentes, **caractérisé en ce que** le système de surveillance de munitions (1) présente un dispositif de communication mobile (7) sachant que le capteur de tir (2) transmet les données de tir sans fil ou de manière filaire au dispositif de communication mobile (7), et que le dispositif de communication mobile (7) comprend le dispositif de documentation des tirs (9) ou transmet les données de tir sans fil ou de manière filaire au dispositif de documentation des tirs (9).

7. Système de surveillance de munitions selon l'une des revendications précédentes, **caractérisé en ce que** le système de surveillance de munitions (1) présente une pluralité d'autres capteurs de tir (2, 2', 2") associables à d'autres armes à feu (3, 3', 3"), sachant qu'il est possible d'acquérir, au moyen des autres capteurs de tir (2, 2', 2"), les départs des coups de feu des autres armes à feu (3, 3', 3"), sous forme de données de tir et de les enregistrer dans le dispositif de documentation des tirs (9).

8. Procédé de surveillance de munitions, notamment avec l'utilisation d'un système de surveillance de munitions (1) selon l'une des revendications précédentes, sachant que des données de tir sur le départ d'au moins un coup de feu d'une arme à feu (3), qui est déclenché par la décharge d'une cartouche chargée dans l'arme, sont acquises par au moins un des capteurs de tir (2) associés à l'arme à feu (3) et (ré)enregistrées dans un dispositif de documentation des tirs, **caractérisé en ce que** les données de tir sont enregistrées dans une structure de données blockchain, sachant qu'une comptabilité de la cartouche est tenue dans la structure de données blockchain, sachant qu'une copie numérique de la cartouche est générée pour la comptabilité et sachant que la comptabilité comprend la période au moins depuis une livraison, notamment depuis la fabrication, de la cartouche jusqu'au départ du coup de feu, sachant que par le biais de l'utilisation de la structure de données blockchain, une consommation réelle de la cartouche est déterminée au moyen des données de tir et est documentée de manière infalsifiable au moyen du transfert irréversible de la copie numérique de la cartouche dans un portefeuille de munitions utilisées.

9. Procédé selon la revendication 8, **caractérisé en ce que** les données de tir comprennent le nombre, la direction et/ou la position du départ du coup de feu.

10. Procédé selon la revendication 8 ou 9, **caractérisé en ce que** la cartouche est associée au moins à un portefeuille de munitions dans la comptabilité.

11. Procédé selon l'une des revendications 8 à 10, **caractérisé en ce que** la transmission des données de tir du capteur de tir (2) au dispositif de documentation des tirs (9) a lieu sans fil ou de manière filaire via un dispositif de communication mobile (7).

12. Procédé selon l'une des revendications 8 à 11, **caractérisé en ce que** le dispositif de documentation des tirs (9) enregistre des données d'arme de l'arme à feu (3) et relient ensemble les données de tir et les données d'arme.

13. Procédé selon l'une des revendications 8 à 12, **caractérisé en ce que** le dispositif de documentation des tirs (9) exécute un test d'intégrité concernant une localisation de la cartouche.
